# EUROPÄISCHE PATENTSCHRIFT

(11) **EP 3 313 770 B1**
(45) Veröffentlichungstag und Bekanntmachung des Hinweises auf die Patenterteilung: **07.10.2020**
(21) Anmeldenummer: 16730692.7
(22) Anmeldetag: 21.06.2016
(51) Int. Cl.: B66C 13/22

(54) **KRAN SOWIE VERFAHREN ZU DESSEN STEUERUNG**
CRANE AND METHOD FOR CONTROLLING SAME
GRUE ET PROCÉDÉ DE COMMANDE DE LADITE GRUE

(30) Priorität: 23.06.2015 DE 102015008038
(43) Veröffentlichungstag der Anmeldung: 02.05.2018
(73) Patentinhaber: Liebherr-Components Biberach GmbH, 88400 Biberach/Riß (DE)
(72) Erfinder: RESCH, Jürgen, 88456 Degernau (DE)
(74) Vertreter: Thoma, Michael
(86) Internationale Anmeldenummer: PCT/EP2016/001055
(87) Internationale Veröffentlichungsnummer: WO 2016/206800

(56) Entgegenhaltungen:
- DE-A1-102010 063 911
- US-A1- 2012 089 287
- US-B1- 8 478 470

## Beschreibung

Die vorliegende Erfindung betrifft einen Kran, insbesondere in Form eines Containerstapel- oder Portalkrans, mit elektrischen Stellantrieben zum Heben und/oder Verfahren von Lasten und/oder Kranelementen, einem Generator zum Energie versorgen der Stellantriebe, einem Verbrennungsmotor zum Antreiben des Generators, Eingabemitteln zum Eingeben von Steuerbefehlen für die Stellantriebe sowie einer Steuervorrichtung zum Steuern der Stellantriebe in Abhängigkeit der eingegebenen Steuerbefehle. Die Erfindung betrifft ferner ein Verfahren zum Steuern eines solchen Krans.

Der Term *"Kran"* ist dabei im Kontext der vorliegenden Anmeldung breit zu verstehen und kann insbesondere Container-Stapelkrane, Hafen-Portalkrane, sogenannte RTG-Krane, das heißt gummibereifte Portalkrane für Container, aber auch Baukrane in Form von beispielsweise Turmdrehkranen, Teleskopkranen oder Derrickkranen umfassen.

Bei solchen elektrischen Kranen, das heißt Krane mit elektrischen Antrieben, die von einem Generator, der mit einem Verbrennungsmotor betrieben wird, versorgt werden, tritt im Leerlauf oder Teillastbetrieb üblicherweise ein überdurchschnittlicher Kraftstoffverbrauch auf, da die Generatoreinheit üblicherweise mit einer festen Frequenz von beispielsweise 50/60 Hertz betrieben wird.

Um insbesondere im Leerlauf den Verbrauch zu senken, gibt es bereits Ansätze, bei denen die Drehzahl des Verbrennungsmotors abgesenkt wird, wenn alle elektrischen Antriebe ausgeschaltet sind. Insbesondere bei Verwendung eines Frequenzumrichters zum Ansteuern der elektrischen Antriebe besteht keine Notwendigkeit mehr, eine Spannungsversorgung mit fester Frequenz beispielsweise in Form der zuvor genannten 50/60 Hertz-Versorgung bereitzustellen. Da durch den Frequenzumrichter die an die Stellantriebe gelegte Netzfrequenz gegenüber der Generatordrehzahl variiert werden kann, ist es möglich, die Verbrennungsmaschine, die den Generator antreibt, mit einer frei wählbaren Frequenz zu betreiben. Insbesondere kann hierdurch die Drehzahl des Verbrennungsmotors so gewählt werden, dass der Verbrennungsmotor in seinem Verbrauchsoptimum, das heißt einem Betriebsbereich mit möglichst geringen Verlusten und/oder möglichst geringem Verbrauch betrieben wird.

Bei einem solchen Absenken der Drehzahl des Verbrennungsmotors und/oder Einstellen eines hinsichtlich Verbrauchs optimalen Betriebspunkts des Verbrennungsmotors kann es jedoch zu einer verminderten Kranperformance kommen, indem sich beispielsweise nur noch verringerte Stellgeschwindigkeiten realisieren lassen oder begrenzte Lasten gehoben werden können. Schlimmstenfalls kann es auch dazu kommen, dass der Verbrennungsmotor abgewürgt wird und der Kran erst wieder neu gestartet werden muss, bevor die Hub- bzw. Stellaufgabe ausgeführt werden kann.

Es wurde daher bereits vorgeschlagen, die elektrischen Stellantriebe nicht mehr direkt durch den Generator mit elektrischer Energie zu speisen, sondern eine Batterie bzw. einen Akkumulator zwischenzuschalten, in den die vom Generator erzeugte elektrische Energie gespeichert wird und von dem aus dann die elektrischen Stellantriebe versorgt werden können, vgl. US 2012/0089287 A1. Über die Pufferwirkung des Akkumulators können die Belastung des Verbrennungsmotors vergleichmäßigt und Leistungsspitzen der elektrischen Stellantriebe abgefangen werden. Die Zwischenschaltung eines solchen Akkumulators und dessen Regelung hinsichtlich Einspeisen und Ausspeisen von elektrischer Leistung erfordert jedoch zusätzliche elektrische Reglerkomponenten. Zudem sind die Batterien selbst nicht nur schwer und teuer, sondern auch in ihrer Lebensdauer begrenzt.

Der vorliegenden Erfindung liegt daher die Aufgabe zugrunde, einen verbesserten Kran sowie ein verbessertes Verfahren zum Steuern eines solchen Krans anzugeben, die Nachteile des Standes der Technik vermeiden und letzeren in vorteilhafter Weise weiterbilden. Insbesondere soll der Kraftstoffbedarf eines mit elektrischen Stellantrieben versehenen Krans möglichst weit reduziert werden, ohne die Kranperformance spürbar zu beeinträchtigen.

Erfindungsgemäß wird die genannte Aufgabe durch einen Kran gemäß Anspruch 1 sowie ein Verfahren gemäß Anspruch 10 gelöst. Bevorzugte Ausgestaltungen der Erfindung sind Gegenstand der abhängigen Ansprüche.

Es wird also vorgesehen, im Leerlauf oder Teillastbetrieb der elektrischen Stellantriebe den Verbrennungsmotor in der Drehzahl und/oder im Drehmoment abzusenken, jedoch die Drehzahl und/oder das Drehmoment des Verbrennungsmotors rechtzeitig wieder hochzufahren, bevor die Stellantriebe wieder eine höhere Leistung oder gar die volle Leistung benötigen. Um keine Beschränkungen im Kranbetrieb zu erleiden oder gar den Verbrennungsmotor abzuwürgen, wird der Betrieb des Verbrennungsmotors nicht dem tatsächlichen IST-Leistungsbedarf der Stellantriebe hinterhergeführt, sondern im Voraus verstellt, um einem erst zukünftigen Leistungsbedarf der elektrischen Stellantriebe gerecht zu werden. Erfindungsgemäß besitzt die Steuervorrichtung eine Bestimmungseinrichtung zum Bestimmen und/oder Schätzen eines zukünftigen Leistungsbedarfs der elektrischen Stellantriebe anhand der Betätigung der Eingabemittel, mit denen Steuerbefehle für die Stellantriebe eingegeben werden, und des aktuellen Betriebszustands der Stellantriebe, sowie ein Motorsteuergerät zum Steuern des Verbrennungsmotors in Abhängigkeit des geschätzten/bestimmten zukünftigen Leistungsbedarfs. Dadurch dass die Steuervorrichtung den Leistungsbedarf der Stellantriebe antizipiert bevor die Stellantriebe tatsächlich den Betriebspunkt erreichen, an dem dieser Leistungsbedarf auftritt, kann der Verbrennungsmotor rechtzeitig in einen für diesen Leistungsbedarf optimalen bzw. zumindest geeigneten Betriebspunkt gefahren werden. Insbesondere kann die Drehzahl und/oder das Drehmoment des Verbrennungsmotors hochgefahren werden, um einem nachfolgend steigenden Leistungsbedarf der elektrischen Stellantriebe gerecht zu werden.

Vorteilhafterweise werden bei einer solchen vorauseilenden Steuerung des Verbrennungsmotors die Stellantriebe direkt und vollständig von dem Generator mit Strom bzw. elektrischer Energie versorgt, sodass keine Zwischenspeicherung der erzeugten elektrischen Energie nötig ist. Auf entsprechende elektrische Energiespeicher wie Batterien, Akkus und dergleichen und auch auf entsprechende Reglerbausteine zum Ein- und Ausspeisen der Energie in solche Zwischenspeicher wird verzichtet. Die elektrischen Stellantriebe brauchen mit ihren Energieversorgungsanschlüssen nur direkt an den Generator angebunden werden und können ausschließlich und vollständig durch die Energie, die der Generator aktuell bereitstellt, versorgt werden. Die Stellantriebe werden sozusagen online direkt vom Generator versorgt. Durch das Einsparen von Batterien, Akkus und zugehöriger Reglerkomponenten zum Ein- und Ausspeichern von Energie kann das System einfach und kostengünstig aufgebaut sein.

In Weiterbildung der Erfindung kann die Steuervorrichtung dabei die Verstellung des Verbrennungsmotors schneller oder langsamer ausführen und/oder ggfs. auch die Umsetzung der Steuerbefehle an die Stellantriebe verzögern bzw. die Stellantriebe verzögert auf einen gewünschten Betriebspunkt fahren, um durch den Verbrennungsmotor bzw. den davon angetriebenen Generator stets rechtzeitig den für die Stellantriebe benötigten Leistungsbedarf bereitzustellen. Dabei kann bei steigendem Leistungsbedarf der Stellantriebe die Leistungsabgabe des Verbrennungsmotors und/oder die damit einhergehende Leistungsbereitstellung des Generators schneller erhöht werden als der Leistungsbedarf der Stellantriebe steigt. Alternativ oder zusätzlich kann bei sinkendem Leistungsbedarf der Stellantriebe die vom Verbrennungsmotor bereitgestellte Leistung langsamer gesenkt werden als die Leistung der Stellantriebe tatsächlich fällt. Mit anderen Worten kann bei steigendem Leistungsbedarf der Verbrennungsmotor hinsichtlich Drehzahl und/oder Drehmoment vorausgeführt und bei fallendem Leistungsbedarf nachgeführt werden.

Vorteilhafterweise kann die Steuervorrichtung einen Drehzahl-Steuerbaustein zum Steuern der Drehzahl des Verbrennungsmotors umfassen, wobei der genannte Drehzahl-Steuerbaustein derart ausgebildet sein kann, dass der Verbrennungsmotor mit der kleinstmöglichen, jedoch so groß wie nötigen Drehzahländerung verstellt wird, um den für den zu erwartenden Leistungsbedarf der elektrischen Stellantriebe notwendigen oder gewünschten Betriebszustand ohne größere Überschüsse gerade zu erreichen.

Insbesondere kann die Steuervorrichtung einen Beschleunigungs-Steuerbaustein zum Steuern der Beschleunigung des Verbrennungsmotors umfassen, wobei der genannte Beschleunigungs-Steuerbaustein insbesondere derart ausgebildet sein kann, dass der Verbrennungsmotor mit einer kleinstmöglichen, jedoch so groß wie nötigen Beschleunigung verstellt wird, um den für den zu erwartenden Leistungbedarf notwendigen oder gewünschten Betriebszustand gerade rechtzeitig zu erreichen. Dadurch, dass der Verbrennungsmotor vorteilhafterweise immer nur mit der minimal nötigen Beschleunigung betrieben wird, um einen neuen Betriebspunkt zu erreichen, kann die Mechanik der Verbrennungsmaschine geschont und ein unnötig erhöhter Kraftstoffverbrauch durch eine zu schnelle Beschleunigung vermieden werden.

Vorteilhafterweise kann der genannte Beschleunigungs-Steuerbaustein hierbei Bestimmungsmittel umfassen, die anhand des aktuellen Betriebszustandes der elektrischen Stellantriebe und der Betätigung der Eingabemittel bzw. der eingegebenen Steuerbefehle den Zeitpunkt bestimmen, in dem die Stellantriebe den zukünftigen Leistungsbedarf haben werden bzw. erreichen. Anhand dieses bestimmten Zeitpunkts bzw. einer in entsprechender Weise bestimmten Zeitspanne, die für das Erreichen des Betriebspunktes der Stellantriebe veranschlagt bzw. von den Stellantrieben benötigt wird, kann der Beschleunigungs-Steuerbaustein dann die notwendige Beschleunigung des Verbrennungsmotors bestimmen, um rechtzeitig den für den dann auftretenden Leistungsbedarf der Stellantriebe notwendigen bzw. gewünschten Betriebsbereich zu erreichen.

Insbesondere können die Steuervorrichtung und das Motorsteuergerät derart ausgebildet sein, dass der zukünftige Leistungsbedarf so schnell berechnet und der Verbrennungsmotor so schnell verstellt wird, dass der Verbrennungsmotor den für den zukünftigen Leistungsbedarf berechneten Betriebspunkt erreicht, kurz bevor oder spätestens dann, wenn die elektrischen Stellantriebe ihren antizipierten, endgültigen Betriebspunkt erreichen. Hierdurch ist es möglich, dass der Kran ohne Performanceverlust betrieben werden kann und trotzdem eine Kraftstoffeinsparung erreicht wird.

Das genannte Motorsteuergerät kann in Weiterbildung der Erfindung eine Drehzahlsteuereinrichtung zum variablen Steuern der Drehzahl des Verbrennungsmotors in Abhängigkeit des zukünftigen Leistungsbedarfs und in Abhängigkeit des aktuellen Betriebszustands der Stellantriebe umfassen. Alternativ oder zusätzlich kann das Motorsteuergerät auch eine Drehmomentsteuereinrichtung umfassen, mittels derer alternativ oder zusätzlich zu einer Drehzahlregelung das Drehmoment des Verbrennungsmotors in Abhängigkeit des zukünftigen Leistungsbedarfs gesteuert werden kann. Das Motorsteuergerät kann jedoch auch alleine mit einer Drehzahl-Steuereinrichtung auskommen und alleine ein Drehzahl-Steuersignal erzeugen, mit Hilfe dessen der Verbrennungsmotor im Voraus auf den erforderlichen Betriebspunkt gefahren wird.

Die Bestimmung des zukünftigen Leistungsbedarfs, anhand dessen dann der Verbrennungsmotor angesteuert wird, kann grundsätzlich in verschiedener Art und Weise erfolgen bzw. verschiedene Betriebsparameter berücksichtigen. In vorteilhafter Weiterbildung der Erfindung kann hierbei insbesondere eine Stärke und/oder Geschwindigkeit und/oder Richtung der Betätigung der Eingabemittel und/oder eine damit einhergehende Größe und/oder Veränderungsgeschwindigkeit eines durch die Eingabemittel herbeigeführten Steuerbefehls berücksichtigt werden. Beispielsweise kann der Verbrennungsmotor schneller verstellt werden, wenn das Eingabemittel beispielsweise in Form eines Joysticks zum Steuern der Kranstellbewegungen schneller betätigt wird, da eine schnelle Betätigung einen Rückschluss auf eine stärkere Auslenkung und damit einen hohen Stellgeschwindigkeitswunsch trägt. Alternativ oder zusätzlich kann auch ein Auslenkungswinkel oder ein Stellweg des Joysticks bzw. eines anderen Eingabemittels berücksichtigt werden, beispielsweise dahingehend, dass eine stärkere oder weitere Auslenkung in ein relativ schnelles Hochfahren der Drehzahl und/oder des Drehmoments des Verbrennungsmotors umgesetzt wird, da eine starke Joystickbewegung eine stärkere Steigerung des Leistungsbedarfs erwarten lässt.

Alternativ oder zusätzlich zu einer solchen Berücksichtigung der Betätigungsgeschwindigkeit und/oder Betätigungsbeschleunigung und/oder des Betätigungswegs der Eingabemittel kann für die Bestimmung des zukünftigen Leistungsbedarfs auch die Anzahl der von den eingegebenen Steuerbefehlen betroffenen Stellantrieben berücksichtigt werden. Wird beispielsweise gleichzeitig oder nacheinander ein Steuerbefehl zum Heben des Hubwerks und ein Steuerbefehl zum Drehen des Auslegers oder Verfahren des Portals gegeben, kann von einem stärkeren Zuwachs des Leistungsbedarfs ausgegangen werden, während bei einem Steuerbefehl für nur einen Stellantrieb von einem kleineren zukünftigen Leistungsbedarf ausgegangen werden kann. Dementsprechend kann das Motorsteuergerät bei einer Eingabe von Steuerbefehlen, die mehrere Stellantriebe betreffen, eine stärkere und/oder schnellere Verstellung des Betriebspunkts des Verbrennungsmotors vorsehen und/oder bei nur weniger oder nur einem betroffenen Stellantrieb eine geringere und/oder langsamere Verstellung des Betriebspunkts des Verbrennungsmotors vorsehen.

Alternativ oder zusätzlich kann für die Bestimmung des Leistungsbedarfs auch berücksichtigt werden, welcher oder welche der Stellantriebe von einem eingegebenen Steuerbefehl betroffen bzw. gewünschtermaßen verstellt werden soll. Beispielsweise kann bei Betätigung des Hubwerks von einem stärker steigenden Leistungsbedarf ausgegangen werden als bei Betätigung des Drehwerks oder des Brückenfahrantriebs. Insofern kann der zukünftige Leistungsbedarf in Abhängigkeit der Identität des von den Steuerbefehlen betroffenen Stellaktors bestimmt werden.

Alternativ oder zusätzlich kann für die Bestimmung des zukünftigen Leistungsbedarfs auch die angeforderte Geschwindigkeit und/oder die angeforderte Richtung einer Stellbewegung berücksichtigt werden. Fordert ein Kranführer beispielsweise durch entsprechende Betätigung der Eingabemittel einen Schnellhub an, kann der zukünftige Leistungsbedarf höher geschätzt werden als für den Fall, in dem der Kranführer nur einen langsamen Hub anfordert.

In Weiterbildung der Erfindung berücksichtigt die Steuervorrichtung und/oder Motorsteuergerät für eine optimale Spannungsversorgung der elektrischen Stellantriebe auch die Generatordrehzahl. Insbesondere kann anhand des bestimmten zukünftigen Leistungsbedarfs die Drehzahl und/oder das Drehmoment der Verbrennungsmaschine dem Bedarf des Generators angepasst werden. Beispielsweise kann das Motorsteuergerät berücksichtigen, dass die vom Generator bereitstellbare Spannung von dessen Drehzahl abhängen kann. Daher kann für einen vorbestimmten Leistungsbedarf, der mit einem bestimmten Spannungsniveau bzw. Spannungsbedarf einhergeht, der Verbrennungsmotor auf eine Drehzahl gefahren werden, die zwar von der Leistung des Verbrennungsmotors her nicht notwendig wäre, jedoch die Gegebenheiten des Generators berücksichtigt und diesem Rechnung trägt. Beispielsweise kann der Verbrennungsmotor auf eine erhöhte Drehzahl gefahren werden, auch wenn der Verbrennungsmotor selbst auch bei niedrigerer Drehzahl die benötigte Leistung bereitstellen könnte, um durch die vorgenannte erhöhte Drehzahl die Gegebenheiten des Generators zu berücksichtigen und diesen in einem Frequenzbereich zu betreiben, in dem er die benötigte Spannung bereitstellen kann.

Die elektrischen Stellantriebe des Krans kann die Steuervorrichtung vorteilhafterweise über einen Frequenzumrichter ansteuern.

Gemäß der Erfindung berücksichtigt die Steuervorrichtung das Leistungsniveau des Verbrennungsmotors bei der Ansteuerung der elektrischen Stellantriebe, derart, dass Kranbewegungen hinsichtlich Geschwindigkeit und/oder Beschleunigung beschränkt werden, um den für die Kranbewegungen erforderlichen elektrischen Leistungsbedarf so zu begrenzen, dass die Leistungsfähigkeit des Verbrennungsmotors nicht erreicht bzw. nicht überschritten wird. Hierdurch können Überlastungen des Verbrennungsmotors und ein daraus resultierendes Absterben des Verbrennungsmotors verhindert werden. Der genannte Leistungsschutz für den Verbrennungsmotor durch Beschränkung der Leistungsaufnahme der elektrischen Stellantriebe kann insbesondere dann sinnvoll sein, wenn beispielsweise der Verbrennungsmotor seine Nennleistung nicht erfüllen kann, beispielsweise in Folge einer defekten Einspritzdüse, eines verstopften Kraftstofffilters oder dergleichen.

Die Leistungsbegrenzung für die elektrischen Stellantriebe wird durch Begrenzung der maximalen Hebegeschwindigkeit bzw. der maximalen Verfahrgeschwindigkeit des jeweiligen Stellantriebs realisiert. Zusätzlich kann eine Geschwindigkeits- und/oder Beschleunigungsrampe zur Regelung des jeweiligen Stellantriebs abgeflacht werden bzw. begrenzt werden. Gegebenenfalls kann es auch schon ausreichend sein, gleichzeitig angeforderte Stellbewegungen von zwei oder mehreren Stellantrieben nacheinander auszuführen, sodass die Leistungsanforderungen der Stellantriebe nicht aufzusummieren sind, sondern nacheinander anfallen. Andere Regelungsstrategien zur Beachtung der Leistungsgrenzen des Verbrennungsmotors sind möglich.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Darstellung eines Krans in Form eines gummibereiften Container-Stapelkrans, wobei die Teilansichten a und b den Kran in Front- und Seitenansichten zeigen, und
- Fig. 2:: eine schematische Darstellung der Steuervorrichtung des Krans, die den zukünftigen Leistungsbedarf der elektrischen Stellantriebe des Krans aus Fig. 1 im Voraus schätzt bzw. bestimmt und in Abhängigkeit des zukünftigen Leistungsbedarfs den Verbrennungsmotor des Krans aus Fig. 1, der dessen Generator zum Energie versorgen der elektrischen Antriebe antreibt, steuert.

Wie Fig. 1 zeigt, kann der Kran 1 als Container-Stapelkran ausgebildet sein, der ein Portal 2 aufweist, das mittels eines beispielsweise gummibereiften Fahrwerks 4 an einer Container-Verladestation verfahren werden kann. An dem Portal 2 kann eine eine querverfahrbare Brücke 3 angeordnet sein, an der ein Hubgeschirr 5, mittels dessen ein Container 21 gegriffen werden kann, anhebbar und absenkbar gelagert ist.

Zum Verstellen der genannten Kranelemente sind elektrische Stellantriebe vorgesehen, insbesondere ein Hubantrieb 6 zum Anheben und Absenken des genannten Hubgeschirrs 5, was beispielsweise mittels eines Hubseils und entsprechender Seilwinden erfolgen kann, sodann ein Brückenantrieb 7, mittels dessen die Brücke 3 entlang des Portals 2 verfahren werden kann, sowie ein Fahrantrieb 8, mittels dessen das Fahrwerk 4 angetrieben werden kann.

Die genannten elektrischen Stellantriebe 6,7 und 8 werden von einem Generator 9 mit elektrischer Energie gespeist, der von einem Verbrennungsmotor 10 beispielsweise in Form eines Dieselmotors angetrieben wird.

Zum Steuern der Kranstellbewegungen sind für einen Kranführer Eingabemittel 14 vorgesehen, die in einem Kranführerstand 22 angeordnet sein und beispielsweise einen Joystick 15, Eingabetasten, Steuerhebel oder Schiebeschalter und dergleichen umfassen können. Mittels der genannten Eingabemittel 14 können Steuerbefehle erzeugt bzw. eingegeben werden, die der Ansteuerung der genannten Stellantriebe in Form des Hubantriebs 6, des Brückenantriebs 7 und des Fahrantriebs 8 dienen.

In Abhängigkeit der genannten Steuerbefehle kann eine elektrische Steuervorrichtung 11 die genannten Stellantriebe dann ansteuern, was vorteilhafterweise über einen Frequenzumrichter erfolgen kann, der die vom Generator 9 erzeugte Frequenz in bekannter Weise umrichten kann.

Die Steuervorrichtung 11 passt ferner die Drehzahl und/oder das Drehmoment des Verbrennungsmotors 10 an den jeweiligen Kranbetriebszustand an, um einerseits eine Kranhandhabung ohne Performancenachteile zu ermöglichen und andererseits einen möglichst geringen Treibstoffverbrauch zu erreichen.

Wie Fig. 2 zeigt, kann die Steuervorrichtung 11 hierzu eine Bestimmungseinrichtung 12 umfassen, mittels derer anhand des aktuellen Betriebszustandes der Stellantriebe 6,7 und 8 sowie der Betätigung der Eingabemittel 14 der zukünftige Leistungsbedarf der Stellantriebe und damit die vom Verbrennungsmotor 10 und dem Generator 9 benötigte Leistung berechnet bzw. bestimmt oder geschätzt wird. Der genannten Bestimmungseinrichtung 12 werden hierfür diverse Sensorsignale und/oder Informationen zugeführt, die die Betätigung der Eingabemittel, den Kranbetriebszustand und strukturelle Charakteristika des Krans kennzeichnen können. Insbesondere können der Bestimmungseinrichtung 12, wie dies Fig. 2 zeigt, Informationen über die Betätigung des Joysticks 15, Informationen über die Betätigungsgeschwindigkeit, Informationen über die IST-Leistung der Stellantriebe und/oder des Verbrennungsmotors und/oder des Generators, Informationen über weitere Betriebsparameter wie beispielsweise Verbrennungsmotordrehzahl, Verbrennungsmotordrehmoment, Fahr- bzw. Verstellgeschwindigkeit der Stellantriebe oder anderer Kranelemente, und/oder Informationen über die IST-Last auf die Kranelemente und/oder andere Informationen zugeführt werden.

Die genannte Bestimmungseinrichtung 12 der Steuervorrichtung 11 berechnet hieraus in der zuvor beschriebenen Weise den zukünftigen Leistungsbedarf, der eintritt, wenn die elektrischen Stellantriebe 6,7 und 8 den durch die eingegebenen Steuerbefehle angeforderten Betriebspunkt erreichen.

Aus dem bestimmten zukünftigen Leistungsbedarf berechnet das Motorsteuergerät 13 der Steuervorrichtung 11 sodann den hierfür erforderlichen Betriebspunkt bzw. Betriebsbereich, insbesondere Drehzahl und/oder Drehmoment, des Verbrennungsmotors 10.

Dabei berücksichtigt das Motorsteuergerät 13, wie Fig. 2 zeigt, auch die Gegebenheiten und Notwendigkeiten des Generators 9, insbesondere welche Drehzahl der Generator tatsächlich braucht, um die für den zukünftigen Leistungsbedarf notwendige Spannung und Strommenge bereitstellen zu können. Hierbei können Generator-Kennlinien beispielsweise Spannungsabgabe über Drehzahl, und dergleichen Eingang finden. Zusätzlich können Rahmenbedingungen wie eine fixe Referenzspannung, die benötigt wird, berücksichtigt werden.

Das Motorsteuergerät 13 setzt als Ergebnis dieses Berechnungsvorgangs dann den tatsächlichen Betriebspunkt für den Verbrennungsmotor 10 fest, wobei das Motorsteuergerät 13 hierbei auch die Beschleunigung berechnen kann, mit der der Verbrennungsmotor 10 auf den neuen Betriebspunkt gefahren wird. Das Motorsteuergerät 13 und/oder die Steuervorrichtung 11 kann hierzu einen Beschleunigungs-Steuerbaustein 16 aufweisen, der durch Zeitbestimmungsmittel 17 den Zeitpunkt oder die Zeitspanne berechnet, zu der bzw. in der die elektrischen Stellantriebe 6,7 und 8 den antizipierten Betriebspunkt erreichen, an dem der zukünftige Leistungsbedarf tatsächlich eintritt. Beschleunigungsbestimmungsmittel 18 berechnen dann hieraus die notwendige Beschleunigung für den Verbrennungsmotor 10.

Wie Fig. 2 zeigt, kann das Motorsteuergerät 13 und/oder die Steuervorrichtung 11 nur mit einem Stellgeschwindigkeitsbefehl für den Motor auskommen. Es braucht nicht zusätzlich auch noch ein Stellsignal für das Drehmoment erzeugt werden, auch wenn dies grundsätzlich möglich wäre.

Ein Drehzahlregler 19 und/oder ein Drehmomentregler 20 des Motorsteuergeräts 13 fahren dann den Verbrennungsmotor 10 in den gewünschten Betriebspunkt.

## Patentansprüche

1. Kran, insbesondere Containerstapel- oder Portalkran, mit elektrischen Stellantrieben (6,7,8) zum Heben und/oder Verfahren von Lasten und/oder Kranelementen, einem Generator (9) zum Energie versorgen der elektrischen Stellantriebe (6,7,8), einem Verbrennungsmotor (10) zum Antreiben des Generators (9), Eingabemitteln (14) zum Eingeben von Steuerbefehlen für die Stellantriebe (6,7,8) sowie einer Steuervorrichtung (11) zum Steuern der Stellantriebe in Abhängigkeit der eingegebenen Steuerbefehle, wobei die Steuervorrichtung (11) eine Bestimmungseinrichtung (12) zum Bestimmen und/oder Schätzen eines zukünftigen Leistungsbedarfs der Stellantriebe (6,7,8) anhand der Betätigung der Eingabemittel (14) und des aktuellen Betriebszustands der Stellantriebe (6,7,8), und ein Motorsteuergerät (13) mit einer Drehzahlsteuereinrichtung (19) zum variablen Steuern der Drehzahl des Verbrennungsmotors (10) in Abhängigkeit des geschätzten/bestimmten zukünftigen Leistungsbedarfs und des aktuellen Betriebszustands der Stellantriebe (6,7,8) aufweist, **dadurch gekennzeichnet, dass** die elektrischen Stellantriebe (6,7,8) direkt und vollständig durch die von dem zumindest einen Generator (9) jeweils aktuell bereitgestellte elektrischen Energie versorgbar sind und keine Zwischenspeicherung der von dem Generator (9) erzeugten elektrischen Energie vorgesehen ist, wobei die Steuervorrichtung (11) dazu vorgesehen ist, unter Berücksichtigung der Leistungsgrenze des Verbrennungsmotors (10) die Geschwindigkeit und/oder Beschleunigung der Stellantriebe (6,7,8) zu begrenzen und den Verbrennungsmotor (10) hinsichtlich Drehzahl auf einen Betriebspunkt zu verstellen, in dem der Verbrennungsmotor (10) den berechneten/geschätzten Leistungsbedarf der Stellantriebe (6,7,8) im wesentlichen ohne Leistungsüberschuss bereitstellt, bevor die Stellantriebe (6,7,8) den durch die Steuerbefehle der Eingabernittel (14) angeforderten Betriebspunkt und den entsprechenden Leistungsbedarf erreichen.

2. Kran nach dem vorhergehenden Anspruch, wobei die Steuervorrichtung einen Beschleunigungs-Steuerbaustein (16) zum Steuern der Beschleunigung des Verbrennungsmotors (10) und/oder der Stellantriebe (6,7,8) derart, dass bei steigendem zukünftigem Leistungsbedarf der Verbrennungsmotor (10) in seinen für diesen zukünftigen Leistungsbedarf bestimmten Betriebszustand gefahren wird, bevor die Stellantriebe (6,7,8) diesen zukünftigen Leistungsbedarf tatsächlich erreichen, aufweist.

3. Kran nach dem vorhergehenden Anspruch, wobei der Beschleunigungs-Steuerbaustein (16) derart ausgebildet ist, dass der Verbrennungsmotor (10) mit einer minimal nötigen und/oder möglichst kleinen Beschleunigung verstellt wird, mit der der für den bestimmten zukünftigen Leistungsbedarf anzufahrende Betriebszustand des Verbrennungsmotors (10) gerade rechtzeitig erreicht wird.

4. Kran nach einem der beiden vorhergehenden Ansprüche, wobei der Beschleunigungs-Steuerbaustein (16) ein Bestimmungsmittel (17) zum Bestimmen eines Zeitpunkts und/oder einer Zeitspanne, in dem/der die Stellantriebe (6,7,8) den zukünftigen Leistungsbedarf erreichen, und Beschleunigungsbestimmungsmittel (18) zum Bestimmen der Beschleunigung des Verbrennungsmotors (10) in Abhängigkeit des bestimmten Zeitpunkts oder der bestimmten Zeitspanne aufweist.

5. Kran nach einem der vorhergehenden Ansprüche, wobei die Drehzahlsteuereinrichtung (19) dazu ausgebildet ist, eine minimal nötige und/oder möglichst kleine Drehzahländerung, mit der der zukünftige Leistungsbedarf erreicht wird, einzustellen.

6. Kran nach einem der vorhergehenden Ansprüche, wobei das Motorsteuergerät (13) eine Drehmomentsteuereinrichtung (20) zum variablen Steuern des Drehmoments des Verbrennungsmotors (10) in Abhängigkeit des zukünftigen Leistungsbedarfs und des aktuellen Betriebszustands der Stellantriebe (6,7,8) aufweist.

7. Kran nach einem der vorhergehenden Ansprüche, wobei die Steuervorrichtung (11) die Stellantriebe (6,7,8) über einen Frequenzumrichter ansteuert.

8. Kran nach einem der vorhergehenden Ansprüche, wobei die Bestimmungseinrichtung (12) zum Bestimmen des zukünftigen Leistungsbedarfs der elektrischen Stellantriebe anhand
- einer Stärke und/oder Geschwindigkeit und/oder einer Richtung der Betätigung der Eingabemittel (14), und/oder
- der Anzahl der von einem eingegebenen Steuerbefehl betroffenen Stellantrieben (6,7,8), und/oder
- der Identität des von einem Steuerbefehl betroffenen Stellantriebs (6,7,8), und/oder
- der durch die eingegebenen Steuerbefehle angeforderten Geschwindikgeit und/oder angeforderten Richtung der Stellbewegung des von den Steuerbefehlen betroffenen Stellantriebs
ausgebildet ist.

9. Kran nach einem der vorhergehenden Ansprüche, wobei das Motorsteuergerät (13) zum Bestimmen der Drehzahl des Verbrennungsmotors (10) in Abhängigkeit der Drehzahl-Spannungs-Kurve des Generators (9) ausgebildet ist.

10. Verfahren zum Steuern eines Krans (1) mit elektrischen Stellantrieben (6,7,8) zum Heben und/oder Verfahren von Lasten und/oder Kranelementen, einem Generator (9) zum Energie versorgen der elektrischen Stellantriebe (6,7,8), einem Verbrennungsmotor (10) zum Antreiben des Generators (9), Eingabemitteln (14) zum Eingeben von Steuerbefehlen für die Stellantriebe (6,7,8) sowie einer Steuervorrichtung (11) zum Steuern der Stellantriebe in Abhängigkeit der eingegebenen Steuerbefehle, wobei das Verfahren folgende Schritte umfasst:
- Erfassen einer Betätigung der Eingabemittel (14) und/oder der durch die Betätigung der Eingabemittel (14) erzeugten Steuerbefehle,
- Berechnen und/oder Schätzen und/oder Bestimmen eines zukünftigen Leistungsbedarfs der Stellantriebe (6,7,8) durch die Steuervorrichtung (11) anhand der erfassten Betätigung der Eingabemittel (14) und/oder anhand der erfassten, durch die Betätigung der Eingabemittel (14) erzeugten Steuerbefehle, und
- Verstellen des Verbrennungsmotors (10) hinsichtlich Drehzahl und/oder Drehmoment auf einen Betriebspunkt, in dem der Verbrennungsmotor (10) den berechneten/geschätzten Leistungsbedarf der Stellantriebe (6,7,8) im wesentlichen ohne Leistungsüberschuss bereitstellt, bevor die Stellantriebe (6,7,8) den durch die Steuerbefehle der Eingabemittel (14) angeforderten Betriebspunkt und den entsprechenden Leistungsbedarf erreichen,
wobei die elektrischen Stellantriebe (6, 7, 8) direkt und vollständig von dem Generator (9) mit elektrischer Energie versorgt werden und keine Zwischenspeicherung der von dem Generator (9) erzeugten elektrischen Energie erfolgt, wobei unter Berücksichtigung der Leistungsgrenze des Verbrennungsmotors (10) die Geschwindigkeit und/oder Beschleunigung der Stellantriebe (6, 7, 8) begrenzt wird.

## Claims

1. Crane, in particular a container stacking or gantry crane, comprising electric actuators (6, 7, 8) for lifting and/or traveling loads and/or crane elements, a generator (9) for supplying the electric actuators (6, 7, 8) with energy, an internal combustion engine (10) for driving the generator (9), input means (14) for entering control commands for the actuators (6, 7, 8) and a control device (11) for controlling the actuators in dependence on the control commands entered, wherein the control device (11) includes a determination device (12) for determining and/or estimating a future power demand of the actuators (6, 7, 8) on the basis of the actuation of the input means (14) and the current operating condition of the actuators (6, 7, 8), and an engine control unit (13) with a speed control device (19) for variably controlling the rotary spssed of the internal combustion engine (10) in dependence on the estimated/determined future power demand and the current operating condition of the actuators (6, 7, 8), characterited in that the electric actuators (6, 7, 8) can directly and completely be supplied with the electric energy currently provided each by the at least one generator (9) and no intermediate storage of the electric energy generated by the generator (9) is provided, wherein the control device (11) is provided to limit the velocity and/or acceleration of the actuators (6, 7, 8) by considering the performance limit of the internal combustion engine (10) and to adjust the internal combustion engine (10) with regard to the speed to an operating point in which the internal combustion engine (10) provides the calculated/estimated power demand substantially without an excess of power, before the actuators (6, 7, 8) reach the operating point requested by the control commands of the input means (14) and the corresponding power demand.

2. Crane according to the preceding claim, wherein the control device includes an acceleration control module (16) for controlling the acceleration of the internal combustion engine (10) and/or the actuators (6, 7, 8) such that with increasing future power demand the internal combustion engine (10) is brought into its operating condition determined for this future power demand, before the actuators (6, 7, 8) actually reach this future power demand.

3. Crane according to the preceding claim, wherein the acceleration control module (16) is configured such that the internal combustion engine (10) is adjusted with a minimally necessary and/or the smallest possible acceleration with which the operating condition of the internal combustion engine (10) required for the determined future power demand is just reached in time.

4. Crane according to any of the two preceding claims, wherein the acceleration control module (16) includes a determination means (17) for determining a point in time and/or a time period in which the actuators (6, 7, 8) reach the future power demand, and acceleration determination means (18) for determining the acceleration of the internal combustion engine (10) in dependence on the determined point in time or the determined time period.

5. Crane according to any the preceding claims, wherein the speed control device (19) is formed to adjust a minimally necessary and/or the smallest possible change in speed with which the future power demand is reached.

6. Crane according to any of the preceding claims, wherein the engine control unit (13) includes a torque control device (20) for variably controlling the torque of the internal combustion engine (10) in dependence on the future power demand and the current operating condition of the actuators (6, 7, 8).

7. Crane according to any of the preceding claims, wherein the control device (11) actuates the actuators (6, 7, 8) via a frequency converter.

8. Crane according to any of the preceding claims, wherein the determination device (12) is configured to determine the future power demand of the electric actuators based upon
- a strength and/or velocity and/or a direction of the actuation of the input means (14), and/or
- the number of actuators (6, 7, 8) concerned with an entered control command, and/or
- the identity of the actuator (6, 7, 8) concerned with a control command, and/or
- the velocity requested by the entered control commands and/or the requested direction of the actuating movement of the actuator concerned with the control commands.

9. Crane according to any of the preceding claims, wherein the engine control unit (13) is configured to determine the speed of the internal combustion engine (10) in dependence on the speed-voltage curve of the generator (9).

10. A method for controlling a crane (1) with electric actuators (6, 7, 8) for lifting and/or traveling loads and/or crane elements, a generator (9) for supplying the electric actuators (6, 7, 8) with energy, an internal combustion engine (10) for driving the generator (9), input means (14) for entering control commands for the actuators (6, 7, 8) and a control device (11) for controlling the actuators in dependence on the control commands entered, wherein the method comprises the following steps:
- detecting an actuation of the input means (14) and/or the control commands generated by the actuation of the input means (14),
- calculating and/or estimating and/or determining a future power demand of the actuators (6, 7, 8) by the control device (11) with reference to the detected actuation of the input means (14) and/or with reference to the detected control commands generated by the actuation of the input means (14), and
- adjusting the internal combustion engine (10) with regard to the speed and/or torque to an operating point in which the internal combustion engine (10) provides the calculated/estimated power demand substantially without an excess of power, before the actuators (6, 7, 8) reach the operating point requested by the control commands of the input means (14) and the corresponding power demand,
wherein the electric actuators (6, 7, 8) are directly and completely supplied with electric energy by the generator (9) and no intermediate storage of the electric energy generated by the generator (9) is provided, wherein the velocity and/or acceleration of the actuators (6, 7, 8) is limited by considering the performance limit of the internal combustion engine (10).

## Revendications

1. Grue, en particulier grue empileuse de conteneurs ou grue à portique, avec des entraînements de réglage (6, 7, 8) électriques servant à lever et/ou à déplacer des charges et/ou des éléments de grue, un générateur (9) servant à l'alimentation en énergie des entraînements de réglage (6, 7, 8) électriques, un moteur à combustion interne (10) servant à entraîner le générateur (9), des moyens de saisie (14) servant à saisir des instructions de commande pour les entraînements de réglage (6, 7, 8) ainsi qu'un dispositif de commande (11) servant à commander les entraînements de réglage en fonction des instructions de commande saisies, dans laquelle le dispositif de commande (11) présente un système de définition (12) servant à définir et/ou à estimer un besoin en puissance futur des entraînements de réglage (6, 7, 8) à l'aide de l'actionnement des moyens de saisie (14) et de l'état de fonctionnement instantané des entraînements de réglage (6, 7, 8) et un appareil de commande de moteur (13) avec un système de commande de vitesse de rotation (19) servant à commander de manière variable la vitesse de rotation du moteur à combustion interne (10) en fonction du besoin en puissance futur estimé/défini et de l'état de fonctionnement instantané des entraînements de réglage (6, 7, 8), **caractérisée en ce que** les entraînements de réglage (6, 7, 8) électriques peuvent être alimentés directement et totalement par l'énergie électrique respectivement fournie instantanément par l'au moins un générateur (9) et aucun stockage temporaire de l'énergie électrique générée par le générateur (9) n'est prévu, dans laquelle le dispositif de commande (11) est prévu pour limiter la vitesse et/ou l'accélération des entraînements de réglage (6, 7, 8) en tenant compte de la limite de puissance du moteur à combustion interne (10) et pour ajuster le moteur à combustion interne (10) eu égard à la vitesse de rotation sur un point de fonctionnement, auquel le moteur à combustion interne (10) fournit sensiblement sans excédent de puissance le besoin en puissance calculé/estimé des entraînements de réglage (6, 7, 8) avant que les entraînements de réglage (6, 7, 8) n'atteignent le point de fonctionnement requis par les instructions de commande des moyens de saisie (14) et le besoin en puissance correspondant.

2. Grue selon la revendication précédente, dans laquelle le dispositif de commande présente un module de commande d'accélération (16) servant à commander l'accélération du moteur à combustion interne (10) et/ou les entraînements de réglage (6, 7, 8) de telle manière qu'en cas de besoin en puissance futur croissant, le moteur à combustion interne (10) passe dans son état de fonctionnement défini pour ledit besoin en puissance futur avant que les entraînements de réglage (6, 7, 8) n'atteignent réellement ledit besoin en puissance futur.

3. Grue selon la revendication précédente, dans laquelle le module de commande d'accélération (16) est réalisé de telle manière que le moteur à combustion interne (10) est ajusté avec une accélération utile au minium et/ou dans la mesure du possible petite, à laquelle l'état de fonctionnement, à lancer pour le besoin en puissance futur défini, du moteur à combustion interne (10) est atteint précisément à temps.

4. Grue selon l'une quelconque des deux revendications précédentes, dans laquelle le module de commande d'accélération (16) présente un moyen de définition (17) servant à définir un moment et/ou un intervalle de temps, auquel/dans lequel les entraînements de réglage (6, 7, 8) atteignent le besoin en puissance futur, et des moyens de définition d'accélération (18) servant à définir l'accélération du moteur à combustion interne (10) en fonction du moment défini ou de l'intervalle de temps défini.

5. Grue selon l'une quelconque des revendications précédentes, dans laquelle le système de commande de vitesse de rotation (19) est réalisé pour régler un changement de vitesse de rotation utile au minimum et/ou dans la mesure du possible léger, au lequel le besoin en puissance futur est atteint.

6. Grue selon l'une quelconque des revendications précédentes, dans laquelle l'appareil de commande moteur (13) présente un système de commande de couple de rotation (20) servant à commander de manière variable le couple de rotation du moteur à combustion interne (10) en fonction du besoin en puissance futur et de l'état de fonctionnement instantané des entraînements de réglage (6, 7, 8).

7. Grue selon l'une quelconque des revendications précédentes, dans laquelle le dispositif de commande (11) pilote les entraînements de réglage (6, 7, 8) par l'intermédiaire d'un convertisseur de fréquence.

8. Grue selon l'une quelconque des revendications précédentes, dans laquelle le système de définition (12) est réalisé pour définir le besoin en puissance futur des entraînements de réglage électriques à l'aide
- d'une amplitude et/ou d'une vitesse et/ou d'un sens de l'actionnement des moyens de saisie (14), et/ou
- du nombre des entraînements de réglage (6, 7, 8) concernés par une instruction de commande saisie, et/ou
- de l'identité de l'entraînement de réglage (6, 7, 8) concerné par l'instruction de commande, et/ou
- de la vitesse requise par les instructions de commande saisies et/ou du sens requis du déplacement de réglage de l'entraînement de réglage concerné par les instructions de commande.

9. Grue selon l'une quelconque des revendications précédentes, dans laquelle l'appareil de commande de moteur (13) est réalisé pour définir la vitesse de rotation du moteur à combustion interne (10) en fonction de la courbe vitesse de rotation-tension du générateur (9).

10. Procédé servant à commander une grue (1) avec des entraînements de réglage (6, 7, 8) électriques servant à lever et/ou à déplacer des charges et/ou des éléments de grue, un générateur (9) servant à l'alimentation en énergie des entraînements de réglage (6, 7, 8) électriques, un moteur à combustion interne (10) servant à entraîner le générateur (9), des moyens de saisie (14) servant à saisir des instructions de commande pour les entraînements de réglage (6, 7, 8) et un dispositif de commande (11) servant à commander les entraînements de réglage en fonction des instructions de commande saisies, dans laquelle le procédé comprend des étapes suivantes :
- de détection d'un actionnement des moyens de saisie (14) et/ou des instructions de commande générées par l'actionnement des moyens de saisie (14),
- de calcul et/ou d'estimation et/ou de définition d'un besoin en puissance futur des entraînements de réglage (6, 7, 8) par le dispositif de commande (11) à l'aide de l'actionnement détecté des moyens de saisie (14) et/ou à l'aide des instructions de commande détectées, générées par l'actionnement des moyens de saisie (14), et
- d'ajustement du moteur à combustion interne (10) eu égard à la vitesse de rotation et/ou au couple de rotation sur un point de fonctionnement, auquel le moteur à combustion interne (10) fournit le besoin en puissance calculé/estimé des entraînements de réglage (6, 7, 8) sensiblement sans excédent de puissance avant que les entraînements de réglage (6, 7, 8) n'atteignent le point de fonctionnement requis par les instructions de commande des moyens de saisie (14) et le besoin en puissance correspondant,
dans lequel les entraînements de réglage (6, 7, 8) électriques sont alimentés en une énergie électrique directement et totalement par le générateur (9) et aucun stockage temporaire de l'énergie électrique générée par le générateur (9) n'a lieu, dans lequel la vitesse et/ou l'accélération des entraînements de réglage (6, 7, 8) sont limitées en tenant compte de la limite de puissance du moteur à combustion interne (10).
